# EUROPÄISCHE PATENTSCHRIFT

(11) **EP 1 519 837 B1**
(45) Veröffentlichungstag und Bekanntmachung des Hinweises auf die Patenterteilung: **07.06.2006**
(21) Anmeldenummer: 03762419.4
(22) Anmeldetag: 26.06.2003
(51) Int. Cl.: B41F 35/00, B06B 1/06

(54) **VORRICHTUNG ZUM REINIGEN DER OBERFLÄCHE EINES IN DREHUNG ANGETRIEBENEN ROTATIONSKÖRPERS**
DEVICE FOR CLEANING THE SURFACE OF A ROTATING BODY DRIVEN IN ROTATION
DISPOSITIF DE NETTOYAGE DE LA SURFACE D'UN CORPS ROTATIF ENTRAINE EN ROTATION

(30) Priorität: 08.07.2002 DE 10230790
(43) Veröffentlichungstag der Anmeldung: 06.04.2005
(73) Patentinhaber: Stranz, Andreas Horst, Dr.h.c., 69259 Wilhelmsfeld (DE); Neutzner, Karl-Otto, 74909 Meckesheim (DE)
(72) Erfinder: Stranz, Andreas Horst, Dr.h.c., 69259 Wilhelmsfeld (DE); Neutzner, Karl-Otto, 74909 Meckesheim (DE)
(86) Internationale Anmeldenummer: PCT/DE2003/002120
(87) Internationale Veröffentlichungsnummer: WO 2004/005029

(56) Entgegenhaltungen:
- EP-A- 0 755 788
- DE-A- 10 135 658
- DE-A- 19 902 957

## Beschreibung

Die Erfindung betrifft eine Vorrichtung zum Reinigen der Oberfläche eines in Drehung um eine Achse angetriebenen, vorzugsweise kreiszylindrischen Rotationskörpers, insbesondere einer Walze oder eines Zylinders einer Druckmaschine, mit einem vetraschallerzeuger, siehe z. B. DE-A1-19902957.

Es sind allgemein Wascheinrichtungen an Offsetdruckmaschinen bekannt, die für das Reinigen von Farbwalzen, Gummituch- oder Gegendruckzylindern eingesetzt werden. Ferner sind Anlagen bekannt, wobei die Wascheinheit für den Gummituchzylinder über eine Pumpstation mit Waschmittel und Druckluft versorgt wird. Das Kernstück dieses Systems ist eine Wascheinheit mit vier Hauptbestandteilen, die aus einem Saubertuchspender, einem Schmutztuchaufwickler, einer Andruckleiste mit aufblasbarer Gummilippe sowie aus Sprühdüsen besteht, die für eine gleichmäßige Verteilung von Wasser und Waschmittel sorgen. Mittels einer Mikroprozessorsteuerung können alle Gummituchzylinder gleichzeitig oder einzeln gereinigt werden. Die hierzu erforderlichen Waschprogramme lassen sich individuell für jedes Druckwerk, je nach Verschmutzungsgrad der Gummitücher, über eine zentrale Steuereinheit vorwählen. Je nach Waschprogramm lässt sich eine dosierte Menge Waschmittel mit Wasser über besondere Düsen auf das Waschtuch aufspülen.

Es ist ferner eine Waschanlage für Gummituchzylinder einer Offsetdruckmaschine bekannt (G 91 15 948 U), die mit einer an den Gummituchzylinder während des Waschvorgangs andrückbaren Waschvorrichtung ausgestattet ist, der ein Vorratsbehälter für Waschflüssigkeit zugeordnet ist. Die Waschflüssigkeit wird nach Verbrauch über eine Rücklaufleitung einem Rücklaufbehälter zugeführt.

Ferner ist eine Waschvorrichtung für Gummituchzylinder von Offsetdruckmaschinen mit einem an den Gummituchzylinder durch Schwenkung um eine Schwenkachse anstellbaren Gehäuse bekannt (DE 40 10 957 C2), wobei der Waschvorrichtung eine Waschwalze zugeordnet ist, die mit einer Vielzahl in Axialrichtung nebeneinanderliegender Sprühdüsen zur Sprühbeaufschlagung mit einer Waschflüssigkeit versehen ist. Bei dieser Vorrichtung wird mehr Lösungsmittel verwendet.

Außerdem ist eine Wascheinrichtung für Farbwerke bei Druckmaschinen bekannt (DE 41 21 017 A1), wobei die Wascheinrichtung in einem Gehäuse untergebracht ist, in welchem eine drehzahlregelbare angetriebene Gummiwalze und eine dazu gegenläufig angetriebene und mittels Düsen besprühbare und mit der Gummiwalze in Wirkverbindung stehende Polygonwalze angeordnet sind. Das Gehäuse ist gegen die Reinigung der Walze einstellbar. Die Farbreste werden in einem sogenannten Rakelbehälter aufgefangen. Unter der Polygonwalze und innerhalb des Gehäuses ist eine mit Reinigungsmittel gefüllte Wanne angeordnet, welche an ihrem Boden mit einem Schwingungserzeuger verbunden ist und in welche die Oberfläche der Polygonwalze eintaucht. Der Schwingungserzeuger ruht auf Schwingungsisolatoren, die mit dem Boden des Gehäuses verbunden sind. Der Schwingungserzeuger arbeitet im Ultraschallbereich und entfernt die eventuell noch auf der Polygonwalze verbliebenen Farbrückstände. Die Wanne füllt sich mit Reinigungsmitteln und Farbrückständen, die über die Düsenleisten bzw. über die Polygonwalze zugeführt werden. Die Flüssigkeit in der Wanne läuft dann über und wird über die Waschmittelabführvorrichtung wieder dem Reinigungskreislauf zugeführt.

Demgegenüber liegt der Erfindung die Aufgabe zugrunde, eine Reinigungsvorrichtung der eingangs genannten Art mit wenigen baulichen Mitteln zu optimieren und insgesamt zu verbessern.

Die diese Aufgabe lösende Reinigungsvorrichtung hat einen bezüglich des zu reinigenden Rotationskörpers verstellbaren, kreiszylindrischen Ultraschallerzeuger mit radialer Abstrahlung. Der Ultraschallerzeuger weist an seinem Außenmantel einen mit Reinigungsflüssigkeit benetzbaren, weichen Belag auf. Er läßt sich in Drehung um eine zu der Achse des Rotationskörpers parallele Achse antreiben.

Durch die vorteilhafte Ausbildung und Anordnung der Reinigungsvorrichtung wird die Reinigung gegenüber den bekannten Vorrichtungen wesentlich verbessert und auch intensiviert, wobei mit wenigen baulichen Mitteln ausgekommen werden kann. Ferner wird durch diese Vorrichtung intensiver und schonender gereinigt. Dadurch können die Reinigungsintervalle vergrößert und die Standzeiten der zu reinigenden Bauteile verlängert werden. Außerdem kann bei der Reinigungsflüssigkeit deutlich Lösungsmittel eingespart werden.

Bei einer bevorzugten Ausführungsform läßt sich der Ultraschallerzeugers auf den Rotationskörper hin zustellen und davon abstellen. Er kann so zwischen einer Arbeitsstellung und Nichtarbeitsstellung wechseln.

Bei einer bevorzugten Ausführungsform läßt sich der Ultraschallerzeuger auf seiner Achse bzw. längs zu seiner Achse verstellen, und zwar vorzugsweise in einer hin- und hergehenden Stellbewegung mit einem Hub von 1 mm bis 50 mm und einer Hubfrequenz von 100 s⁻¹ bis 10 min⁻¹. Die axiale Verstellung des Ultraschallerzeugers dient einer Vergleichmäßigung der Reinigungswirkung, welche durch die vom Ultraschall hervorgerufenen Reaktionen in der Reinigungsflüssigkeit entsteht.

Bei einer bevorzugten Ausführungsform bewegt sich der Ultraschallerzeuger in seiner Abstrahlrichtung, in longitudinaler Ultraschallwellenrichtung, bzw. quer zu seiner Achse, und zwar vorzugsweise in einer hin- und hergehenden Stellbewegung mit einer Amplitude von 1 µ bis 240 µ, vorzugsweise bei einer halben Amplitude von 10 µ bis 100 µ. Diese Bewegung des Ultraschallerzeugers führt zu einer Vergleichmäßigung und Intensivierung der Ultraschallauswirkung auf den Reinigungsprozeß. Die Frequenz, in welcher die Bewegung ausgeführt wird, entspricht der gewählten Ultraschallfrequenz. Die Bewegung wird z. B. bei Schweißsonotroden durch die Piezokeramikscheiben bzw. Piezokeramikpakete erzeugt. Bei einer bevorzugten Ausführungsform kommt es auch zu Relativbewegungen quer zur Abstrahlrichtung, in transversaler Wellenrichtung, bzw. hier längs zur Achse des Ultraschallerzeugers. Diese Bewegungen werden mit einer halben Amplitude von bis zu 5 µ ausgeführt. Alle Bewegungen dieser Art sind durch Parameteränderungen einstellbar.

Bei einer bevorzugten Ausführungsform ist für die Verstellung des Ultraschallerzeugers ein Kurvengetriebe oder ein Taumelscheibengetriebe oder ein Linearantrieb vorgesehen oder der Ultraschallerzeuger in einer Halterung aufgenommen, die um eine Achse schwenkbar gelagert ist.

Bei einer bevorzugten Ausführungsform ist der Ultraschallerzeuger in einer oder mehreren seiner Bewegungen und/oder seiner Ultraschallabstrahlung getaktet.

Bei einer bevorzugten Ausführungsform läßt sich der Ultraschallerzeuger an den Rotationskörper andrücken.

Bei einer bevorzugten Ausführungsform ist der Ultraschallerzeuger gegen den Rotationskörper angefedert.

Bei einer bevorzugten Ausführungsform ist/sind zur Zufuhr von Reinigungsflüssigkeit an den Belag des Ultraschallerzeugers eine oder mehrere Düse(n) vorgesehen. Bei nur einer Düse sollte sich deren Austrittsöffnung in etwa über gesamte Länge des Rotationskörpers und/oder Ultraschallerzeugers erstrecken. Es kommen aber auch mehrere, vorzugsweise in einer Reihe angeordnete Düsen in Betracht.

Bei einer bevorzugten Ausführungsform ist der Belag des Ultraschallerzeugers als Ummantelung desselben ausgebildet. Der Belag kann aber auch ein in sich geschlossenes Band sein, das über den Ultraschallerzeuger und wenigstens eine weitere Walze läuft.

Bei einer bevorzugten Ausführungsform ist ein Abstreifelement vorgesehen, das gegen den Belag des Ultraschallerzeugers wirkt. Im Fall eines bandförmigen Belags empfiehlt es sich, das Abstreifelement an der weiteren Walze anzuordnen.

Bei einer bevorzugten Ausführungsform ist das Abstreifelement drehbar gelagert.

Bei einer bevorzugten Ausführungsform ist beidseits des Abstreifelements mindestens je eine Düse für Reinigungsflüssigkeit vorgesehen.

Der Belag des Ulraschallerzeugers kann bürstenartig sein und/oder aus Schaumstoff und/oder aus Stoff bestehen. Bevorzugt ist ein netzartiges und/oder netzgummiertes Gewebe, das von Borsten durchsetzt ist. Ein bevorzugter Stoff für den Belag ist Frottee oder Molton. Es kommen aber auch andere, Reinigungsflüssigkeit aufnehmende und in der Reinigungsflüssigkeit Ultraschall leitende Materialien in Betracht.

Bei einer bevorzugten Ausführungsform läuft über den Ultraschallerzeuger eine Bahn Reinigungstuch, die von einer Saubertuchrolle kommt und zu einer Schmutztuchrolle aufgewickelt wird.

Bei einer bevorzugten Ausführungsform läßt sich die Bahn ultraschallerzeugerseitig mit Reinigungsflüssigkeit benetzen, insbesondere mit einer oder mehreren Düse(n) besprühen. Durch das Benetzen "von innen" wird verhindert, dass Reinigungsflüssigkeit in die Druckmaschine gelangt.

Bei einer bevorzugten Ausführungsform ist der Ultraschallerzeuger als intensitätsmodulierter und/oder amplitudenmodulierter und/oder frequenzmodulierter und/oder gepulster Ultraschallsender ausgebildet.

Der von dem Ultraschallsender erzeugte Ultraschall liegt vorzugsweise in einem Frequenzband zwischen 2 x 10⁴ s⁻¹ und 2 x 10⁶ s⁻¹ oder in einem Frequenzband zwischen 2 x 10⁴ s⁻¹ und 10⁵ s⁻¹ oder in einem Frequenzband zwischen 4 x 10⁴ s⁻¹ und 2 x 10⁵ s⁻¹.

Bei einer bevorzugten Ausführungsform bewirkt der Ultraschallerzeuger ggf. in Verbindung mit seiner Ummantelung nur eine Vorstufe der Kavitation. Das ist dahingehend zu verstehen, dass sich Kavitationsblasen bereits bilden können, diese aber nicht ihre eigentliche erforderliche Größe zum selbst Implodieren erreichen, und somit nicht implodieren, oder nicht mit so großer Auswirkung frühzeitig implodieren, sondern eher zerfallen. Es kann sich also auch keine Sonolumineszenz bilden.

Bei einer bevorzugten Ausführungsform wird als Ultraschallerzeuger eine Schweißsonotrode verwendet. Letztere weist herkömmlicherweise einen Konverter, ein Amplitudentransformationsstück und einen abstrahlenden Sonotrodenkopf auf.

Bei einer bevorzugten Ausführungsform weist der Ultraschallerzeuger piezoelektrische Wandler auf, die mit axialem Versatz über den Umfang des Ultraschallerzeugers verteilt sind. Diese Maßnahme dient einer Vergleichmäßigung der Ultraschalleinwirkung.

Bei einer bevorzugten Ausführungsform besteht der Außenmantel des Ultraschallerzeugers aus einem Schichtwerkstoff, dessen Oberflächenhärte geringer ist als die Oberflächenhärte des Grundkörpers.

Die Erfindung wird im folgenden anhand von in der Zeichnung dargestellten Ausführungsbeispielen näher erläutert. Es zeigen:
- Fig. 1: die seitliche Teilansicht einer Vorrichtung zum Reinigen von Gummituchzylindern für eine Offsetdruckmaschine mit einem verstellbar gelagerten Ultraschallerzeuger;
- Fig. 2: eine schematische Darstellung des Gummituchzylinders mit dem darunter angeordneten Ultraschallerzeuger in einer Vorderansicht quer zu Fig. 1;
- Fig. 3: ein weiteres Ausführungsbeispiel einer Reinigungsvorrichtung in einer Seitenansicht ähnlich der von Fig. 1, wobei Düsen für Reinigungsflüssigkeit beidseits eines Abstreifelements vorgesehen sind;
- Fig. 4: eine Teilansicht der inneren Schicht einer Ummantelung des Ultraschallerzeugers;
- Fig. 5: eine vordere Teilansicht des Ultraschallerzeugers mit der Ummantelung; und
- Fig. 6: und Fig. 7 seitliche Teilansichten weiterer Reinigungsvorrichtungen mit einem zusätzlichen Reinigungstuch.

In der Zeichnung ist in Fig. 1 mit 1 eine Vorrichtung bezeichnet, die zur Reinigung von Gummituchzylindern 3 einer Offsetdruckmaschine 2 dient. In der Zeichnung sind lediglich die wesentlichen Teile schematisch angedeutet. Der Antrieb des Gummituchzylinders 3 erfolgt gemäß Pfeil 3'. Dem Gummituchzylinder 3 ist eine Reinigungsvorrichtung 4 zugeordnet, die zumindest aus einem Ultraschallerzeuger 5 besteht, der mit seiner Drehachse 6 zu einer Drehachse 10 (Fig. 2) des Gummituchzylinders 3 parallel verlaufend angeordnet ist.

Der Ultraschallerzeuger 5 bzw. Ultraschallsender erzeugt hochfrequente Schallwellen, die beispielsweise in Flüssigkeiten kleine, zunächst wachsende Blasen erzeugen, die schließlich implodieren und dabei lokal für eine kurze Zeit eine enorme Hitze entwickeln. Diese extremen Bedingungen schaffen eine ungewöhnliche Umgebung für chemische Reaktionen. Bei der Kompression wird beispielsweise ein positiver Druck auf die Flüssigkeit ausgeübt, der die Moleküle zusammenschiebt. Bei der Expansion entsteht dagegen ein negativer Druck, der sie auseinanderzieht. Während der Expansionsphase kann eine Schallwelle bei genügend hoher Intensität Blasen erzeugen. Damit sich eine Blase bilden kann, muss während der Expressionsphase der Schallwelle ein so starker negativer Druck auftreten, dass er die Zugfestigkeit der Flüssigkeit überwindet. Die Abnahme der Blasengröße mit zunehmender Frequenz führt dazu, dass die Dauer des Kollaps abnimmt. Dies führt dazu, dass die mechanischen Wirkungen durch den Kollaps geringer werden, da er aufgrund der kürzeren Dauer an Heftigkeit abnimmt. Deshalb findet eine relativ starke mechanische Wirkung im Frequenzbereich von 2 x 10⁵ s⁻¹ bis 6 x 10⁵ s⁻¹ statt. Oberhalb von ca. 1 x 10⁶ s⁻¹ nehmen diese Wirkungen deutlich ab. Die vorteilhafte Ausbildung der Ultraschallerzeuger ermöglicht den Einsatz auch unter extremen Bedingungen wie Staub, Schmutz, hohen Temperaturen und Feuchtigkeit. Die Oberfläche des Ultraschallprozessors bzw. Ultraschallerzeugers 5, die den Ultraschall abstrahlt, besteht aus Materialien wie Edelstahl oder beschichtetem Edelstahl, wobei der Schichtwerkstoff eine geringere Oberflächenhärte aufweist als der Stahl.

Der in Fig. 1 bis Fig. 3 dargestellte Ultraschallerzeuger 5 mit seinem Konverter 5.1 weist beiderseits seines Endes Lagerzapfen 6.1 auf, die in mit Abstand zueinander angeordneten Seitenteilen bzw. Wandteilen einer Halterung 14 drehbar aufgenommen sind. Die Halterung 14, die in Fig. 1 nur schematisch angedeutet ist, lagert auf einer Achse 16 und kann gemäß Fig. 1 und Pfeil 14.1 in Richtung der Oberfläche des Gummituchzylinders 3 bewegt und somit auch gegen die Oberfläche angedrückt werden. Die Verstellung des Ultraschallerzeugers 5 erfolgt über eine in der Zeichnung nicht dargestellte Stellvorrichtung, wobei die Bewegung der Verstellung der Halterung 14 über einen Prozessor in einer bestimmten Taktfrequenz gesteuert wird. Der Antrieb des Ultraschallerzeugers 5 erfolgt über eine mit 9 in Fig. 2 schematisch angedeutete Antriebsvorrichtung, die als Kurvenscheibengetriebe oder Taumelscheibengetriebe ausgebildet sein kann und die bewirkt, dass sich der Ultraschallerzeuger 5 mit seiner Drehachse 6 gemäß 6.3 achsparallel zur Achse 10 des Gummituchzylinders 3 bewegt. Ferner ist die Antriebsvorrichtung 9 so gestaltet, dass auch eine taktierte Bewegung des Ultraschallerzeugers 5 in Richtung der Oberfläche des Gummituchzylinders 3 und entgegengesetzt dazu erfolgt, so dass die Oberfläche des Gummituchzylinders 3 nur kurzfristig mit der Oberfläche des Ultraschallerzeugers 5 in Berührung kommt.

Der Ultraschallerzeuger 5 ist mit einem stoffartigen Überzug 7 bzw. einem Strumpf überzogen, der die Außenoberfläche des Ultraschallerzeugers 5 abdeckt. Der stoffartige Überzug 7 kann aus einem netzgummierten Frotteestrumpf bestehen, so dass die Oberfläche des Ultraschallerzeugers ein bürstenartiges Abstreifelement bildet.

Zur Reinigungsvorrichtung 4 gehört ferner ein drehbar gelagertes Abstreifelement, das nachstehend als Rakel 8 bezeichnet ist. Die Rakel 8 kann über eine in der Zeichnung nicht dargestellte Antriebsvorrichtung angestellt oder angetrieben werden. Das Abstreifelement bzw. die Rakel 8 kann aus einem Vierkantmaterial oder aus einer Quetschwalze bestehen und steht zumindest zeitweise in Kontakt mit der Oberfläche des Ultraschallerzeugers 5 und streift Verschmutzungen aus dem bürstenartigen Überzug 7 heraus.

Im Bereich der zu reinigenden Oberfläche des Gummituchzylinders 3 befindet sich eine Reinigungsvorrichtung, wobei in der Zeichnung lediglich die Reinigungsdüse 11 gemäß Fig. 1 oder dem weiteren Ausführungsbeispiel gemäß Fig. 3 zwei Reinigungsdüsen 12 und 13 beiderseits der Rakel 8 vorgesehen sind. Anstelle einer Reinigungsdüse kann eine Flächendüse, Schlitzdüse oder zahlreiche nebeneinander angeordnete Düsen vorgesehen werden.

Die Reinigungsdüse 11 gemäß Fig. 1 befindet sich oberhalb der Berührungsstelle zwischen der Oberfläche des Gummituchzylinders 3 und der Oberfläche des Ultraschallerzeugers 5. In der Zeichnung gemäß Fig. 1 ist die eine Düse 11 dargestellt, die beispielsweise als Flächendüse ausgebildet sein kann und mit ihrer Schlitzöffnung sich über die gesamte Breite des Gummituchzylinders 3 erstreckt. Ferner ist es möglich, dass zahlreiche nebeneinander angeordnete Reinigungsdüsen 11 gemäß Fig. 1 vor der Oberfläche des Gummituchzylinders 3 vorgesehen sind. Die Düse 11 steht über eine Leitung 11.1 mit einem in der Zeichnung nicht dargestellten Vorratsbehälter in Verbindung, so dass auf diese Weise Waschflüssigkeit über die Reinigungsdüse 11 der Oberfläche des Gummituchzylinders 3 bzw. des Ultraschallerzeugers 5 zugeführt werden kann. Die Reinigungsflüssigkeit 11.2 wird über einen mit einer Halterung 14 verbundenen Behälter 14.2 über eine in der Zeichnung nicht dargestellte Rücklaufleitung in einen Rücklaufbehälter zurückgeführt, der zur Aufnahme der verschmutzten Waschflüssigkeit dient. Die verschmutzte Waschflüssigkeit kann in dem Rücklaufbehälter über entsprechende Filterelemente aufbereitet werden, so dass diese dann erneut als Reinigungsflüssigkeit zur Verfügung steht.

Bei dem Ausführungsbeispiel gemäß Fig. 3 ist, wie bereits erwähnt, die Rakel 8 von zwei Reinigungsdüsen 12 und 13 umgeben, so dass die Reinigungsflüssigkeit 11.2 von unten her an die Oberfläche des Ultraschallerzeugers 5 aufgesprüht wird. Die beiden Düsen 12 und 13 können ebenfalls, wie die Düse 11, über eine Leitung 11.1 mit einem Rücklaufbehälter verbunden sein.

Der Abstand der Austrittsöffnung der einzelnen Düsen zur Oberfläche der zu reinigenden Teile bzw. der Winkel zwischen der Düsenachse und der Oberfläche des Ultraschallerzeugers 5 ist im Ausführungsbeispiel fest eingestellt. Es ist jedoch auch möglich, die Einstellung der Düsen durch eine entsprechende, in der Zeichnung nicht dargestellte Vorrichtung zu verändern.

Mittels des Ultraschallerzeugers 5 mit der aufgetragenen Flüssigkeit wird, wie bereits eingangs beschrieben, Kavitation erzeugt. Das Ausmaß und die Wirkung der Kavitation hängen insbesondere von den Parametern des Ultraschallfeldes ab. So können z. B. Frequenzen, Amplitude und Schallintensität des Ultraschallerzeugers 5 wie Kavitationswellen, Größe der Blasenradien, Stärke des Blasenkollaps und räumliche Ausmaße der Kavitation reguliert werden. Auf Grund einer quantitativen Beschreibung der Ultraschallfelder können somit Kavitationsprozesse optimiert und Ultraschallerzeuger 5 auf die Art der Oberflächen und Verschmutzungen hin moduliert werden.

Hierzu ist der Ultraschallerzeuger 5 als intensitätsmodulierter und/oder amplitudenmodulierter und/oder frequenzmodulierter und/oder gepulster Ultraschallsender ausgebildet. Der vom Ultraschallsender 5 erzeugte Ultraschall wird in einem Frequenzband zwischen 2 x 10⁴ s⁻¹ und 2 x 10⁶ s⁻¹ oder in einem Frequenzband zwischen 2 x 10⁴ s⁻¹ und 10⁵ s⁻¹ oder in einem Frequenzband zwischen 4 x 10⁴ s⁻¹ und 2 x 10⁵ s⁻¹ verwendet.

Mittels des Ultraschallerzeugers 5 wird also, wie bereits erwähnt, eine Ultraschallreinigung bewirkt, wobei die Wellen des Ultraschalls zur Bildung von Gasblasen führen. Hierdurch wird eine periodische Kompression und Expansion der Gasblasen erzeugt. Das Gas in den Blasen kann eine hohe Temperatur erreichen und bei der Implosion der Blasen entsteht ein gezielter Druck. Hierdurch wird eine vorteilhafte Ultraschallreinigung des zu reinigenden Gummituchzylinders 3 bewirkt. Die Reinigungswirkung wird durch die vorteilhafte Ausgestaltung der Oberfläche des Ultraschallerzeugers 5 wesentlich verbessert. Durch die vorteilhafte Aus- und Anordnung des Ultraschallerzeugers 5 mit der vorteilhaften Platzierung der Reinigungsdüsen lassen sich Walzen und Zylinder der Druckmaschinen in eingebautem Zustand reinigen. Ebenso kann dadurch die Möglichkeit geschaffen werden, die Reinigung weitgehendst ohne Lösungsmittel durchzuführen, so dass die Explosionsgefahr ausgeschaltet werden kann. Hierdurch wird das Gefährdungspotential verringert, da keine oder fast keine Lösungsmitteldämpfe auftreten. Durch die dosierte Zuführung der Reinigungsflüssigkeit 11.2 in Verbindung mit dem Ultraschallerzeuger 5 wird eine direkte Reinigung mit Ultraschall sehr gründlich durchgeführt. Die Zeitintervalle zwischen den Reinigungsprozessen können je nach Papiereinsatz und Farbe verändert werden.

Durch diese Reinigungsvorrichtung wird es möglich, diese platzsparend auf kleinstem Raum unterzubringen, was bei Band-Tuchreinigung nicht möglich ist.

In Fig. 4 und Fig. 5 ist die Ummantelung der Bürste näher veranschaulicht. Der Ultraschallerzeuger 5 kann eine sehr harte Oberfläche aufweisen, die beispielsweise aus Edelstahl oder aus einem anderen geeigneten Material besteht. Der Ultraschallerzeuger 5 wird gemäß Fig. 4 und Fig. 5 von einem Netzgitter 18 umgeben, in dem zahlreiche Bürstenhaare 19 mit dem Netzgitter 18 gemäß Fig. 5 fest verbunden sind. Das Netzgitter 18 umgibt die Oberfläche des Ultraschallerzeugers 5 vollständig und dient zur Aufnahme der einzelnen Bürstenhaare 19 oder gebündelter Bürstenhaare gemäß Fig. 5. Die einzelnen Bündel der Bürstenhaare 19 sind entsprechend der Maschengröße des Netzgitters 18 mit Abstand zueinander angeordnet und erstrecken sich mit Bezug auf die Oberfläche des zylinderförmig ausgebildeten Ultraschallerzeugers 5 radial nach außen. Der Rotationskörper bzw. der Ultraschallerzeuger 5 und somit die Bürsten 19 sind von einer Ummantelung 20 vollständig umgeben. Die Ummantelung bzw. der stoffartige Überzug 20 kann aus einem engmaschigen Gewebe bestehen.

Die Oberfläche des Ultraschallerzeugers 5 weist einen Schichtwerkstoff auf, dessen Oberflächenhärte geringer ist als die Oberflächenhärte des Grundkörpers des Ultraschallerzeugers 5. Die Oberfläche des Ultraschallerzeugers 5 kann, wie bereits erwähnt, aus einer Metalloberfläche, Edelstahloberfläche oder aus einem anderen, sehr harten Werkstoff bestehen.

Bei der Reinigungsvorrichtung gemäß Fig. 6 läuft ein innen verzahntes 23 Bürstenband 19b über einen Ultraschallerzeuger 5 und eine weitere Walze, die ebenso wie der Ultraschallerzeuger 5 mit einer komplementären Außenverzahnung 25 versehen ist. Desweiteren ist ein zusätzliches Reinigungstuch über den Ultraschallerzeuger 5 mit dem Bürstenband 19b durch den Zwickel zwischen dem zu reinigenden Zylinder 3 und dem Ultraschallerzeuger 5 hindurchgeführt. Bei dem Zylinder 3 handelt es sich um einen Gegendruckzylinder mit Greifern 24. Das zusätzliche Reinigungstuch wird von einer Saubertuchrolle 21 abgewickelt und auf eine Schmutztuchrolle 22 aufgewickelt.

Bei der Reinigungsvorrichtung gemäß Fig. 7 ist ein zusätzliches Reinigungstuch über einen Ultraschallsender geführt, der mit einer Bürste 19c ummantelt ist.

### Liste der Bezugszeichen

- 1: Vorrichtung zum Reinigen von Gummituchzylindern
- 2: Offsetdruckmaschine
- 3: Zylinder, Gummituchzylinder, Rotationskörper
- 3': Pfeil für Antrieb des Teils 3
- 4: Reinigungsvorrichtung
- 5: Ultraschallerzeuger, Ultraschallsender
- 5.1: Konverter
- 6: Drehachse des Ultraschallerzeugers
- 6.1: Lagerzapfen
- 6.2: Wandteil
- 6.3: Pfeil von Teil 5
- 7: stoffartiger Überzug, Strumpf
- 8: drehbar gelagertes Abstreifelement, Rakel
- 9: Antriebsvorrichtung, wie Taumelscheibenantrieb
- 10: Achse, Drehachse des Gummituchzylinders
- 11: Reinigungsdüsen, Flächendüse, Schlitzdüse (= Flüssigkeitszufuhreinrichtung)
- 11.1: Leitung
- 11.2: Reinigungsflüssigkeit
- 12: Reinigungsdüsen, Flächendüse, Schlitzdüse, zahlreiche nebeneinander angeordnete Düsen
- 13: Reinigungsdüsen, Flächendüse, Schlitzdüse zahlreiche nebeneinander angeordnete Düsen
- 14: Halterung
- 14.1: Pfeil Schwenkrichtung von Halterung 14
- 14.2: Behälter
- 16: Achse
- 18: Netzgitter
- 19: Bürstenhaare, Bürste
- 19b: Bürstenband
- 19c: Bürstenummantelung
- 20: Ummantelung, stoffartiger Überzug
- 21: Saubertuchrolle
- 22: Schmutztuchrolle
- 23: Innenverzahnung des Bürstenbands
- 24: Greifer
- 25: Außenverzahnung der Walze

## Patentansprüche

1. Vorrichtung zum Reinigen der Oberfläche eines in Drehung um eine Achse angetriebenen, vorzugsweise kreiszylindrischen Rotationskörpers, insbesondere einer Walze oder eines Zylinders (3) einer Druckmaschine, mit einem Ultraschallerzenger (5), **dadurch gekennzeichnet, dass** der Ultraschallerzeuger (5) bezüglich des Rotationskörpers verstellbar, kreiszylindrisch mit radialer Abstrahlung ist, und, an seinem Außenmantel einen mit Reinigungsflüssigkeit (11.2) benetzbaren, weichen Belag aufweist und in Drehung um eine zu der Achse (10) des Rotationskörpers parallele Achse (6) angetrieben ist.

2. Vorrichtung nach Anspruch 1, **dadurch gekennzeichnet, dass** der Ultraschallerzeuger (5) auf den Rotationskörper hin zustellbar und davon abstellbar ist.

3. Vorrichtung nach Anspruch 1 oder 2, **dadurch gekennzeichnet, dass** der Ultraschallerzeuger (5) parallel zu seiner Achse (6) verstellbar ist, und zwar vorzugsweise in einer hin- und hergehenden Stellbewegung mit einem Hub von 1 mm bis 50 mm.

4. Vorrichtung nach einem der Ansprüche 1 bis 3, **dadurch gekennzeichnet, dass** der Ultraschallerzeuger (5) parallel zu seiner wesentlichen Abstrahlrichtung verstellbar ist, und zwar vorzugsweise in einer hin- und hergehenden Stellbewegung in longitudinaler Wellenrichtung mit einem Hub von 1 µ bis 240 µ, vorzugsweise 10 µ bis 100 µ.

5. Vorrichtung nach einem der Ansprüche 1 bis 4, **dadurch gekennzeichnet, dass** für die Verstellung des Ultraschallerzeugers (5) ein Kurvengetriebe oder ein Taumelscheibengetriebe oder ein Linearantrieb vorgesehen oder der Ultraschallerzeuger (5) in einer Halterung (14) aufgenommen ist, die um eine Achse (16) schwenkbar gelagert ist.

6. Vorrichtung nach einem der Ansprüche 1 bis 5, **dadurch gekennzeichnet, dass** der Ultraschallerzeuger (5) in einer oder mehreren seiner Bewegungen und/oder seiner Ultraschallabstrahlung getaktet ist.

7. Vorrichtung nach einem der Ansprüche 1 bis 6, **dadurch gekennzeichnet, dass** der Ultraschallerzeuger (5) an den Rotationskörper andrückbar ist.

8. Vorrichtung nach einem der Ansprüche 1 bis 7, **dadurch gekennzeichnet, dass** der Ultraschallerzeuger (5) gegen den Rotationskörper angefedert ist.

9. Vorrichtung nach einem der Ansprüche 1 bis 8, **dadurch gekennzeichnet, dass** zur Zufuhr von Reinigungsflüssigkeit an den Belag des Ultraschallerzeugers (5) eine oder mehrere Düse(n) (11, 12, 13) vorgesehen ist/sind.

10. Vorrichtung nach Anspruch 9, **gekennzeichnet durch** eine Düse (11, 12, 13), deren Austrittsöffnung sich in etwa über die gesamte Länge des Rotationskörpers und/oder Ultraschallerzeugers (5) erstreckt.

11. Vorrichtung nach Anspruch 9, **gekennzeichnet durch** mehrere, in einer Reihe angeordnete Düsen (11, 12, 13).

12. Vorrichtung nach einem der Ansprüche 1 bis 11, **dadurch gekennzeichnet, dass** der Belag des Ultraschallerzeugers (5) als Ummantelung (19c, 20) desselben ausgebildet ist.

13. Vorrichtung nach einem der Ansprüche 1 bis 11, **dadurch gekennzeichnet, dass** der Belag des Ultraschallerzeugers (5) ein in sich geschlossenes Band (19b) ist, das über den Ultraschallerzeuger (5) und wenigstens eine weitere Walze (25) läuft.

14. Vorrichtung nach einem der Ansprüche 1 bis 13, **gekennzeichnet durch** ein Abstreifelement (8), das gegen den Belag des Ultraschallerzeugers (5) wirkt.

15. Vorrichtung nach Anspruch 13 und 14, **dadurch gekennzeichnet, dass** das Abstreifelement (8) an der weiteren Walze (25) angeordnet ist.

16. Vorrichtung nach einem der Ansprüche 1 bis 15, **dadurch gekennzeichnet, dass** das Abstreifelement (8) drehbar gelagert ist.

17. Vorrichtung nach einem der Ansprüche 1 bis 16, **dadurch gekennzeichnet, dass** beidseits des Abstreifelements (8) zumindest je eine Düse (12, 13) für Reinigungsflüssigkeit vorgesehen ist.

18. Vorrichtung nach einem der Ansprüche 1 bis 17, **dadurch gekennzeichnet, dass** der Belag des Ultraschallerzeugers (5) bürstenartig (19, 19b, 19c) ist und/oder aus Schaumstoff und/oder aus Stoff (20) besteht.

19. Vorrichtung nach einem der Ansprüche 1 bis 18, **dadurch gekennzeichnet, dass** der Belag des Ultraschallerzeugers (5) aus einem netzartigen und/oder netzgummierten Gewebe (20) besteht, das von Borsten (19) durchsetzt ist.

20. Vorrichtung nach einem der Ansprüche 1 bis 19, **dadurch gekennzeichnet, dass** der Belag des Ultraschallerzeugers (5) aus Frottee oder Molton besteht.

21. Vorrichtung nach einem der Ansprüche 1 bis 20, **dadurch gekennzeichnet, dass** über den Ultraschallerzeuger (5) eine Bahn Reinigungstuch läuft, die von einer Saubertuchrolle (21) kommt und zu einer Schmutztuchrolle (22) aufgewickelt wird.

22. Vorrichtung nach Anspruch 21, **dadurch gekennzeichnet, dass** die Bahn ultraschallerzeugerseitig mit Reinigungsflüssigkeit benetzbar, insbesondere mit einer oder mehreren Düse(n) besprühbar ist.

23. Vorrichtung nach einem der Ansprüche 1 bis 22, **dadurch gekennzeichnet, dass** der Ultraschallerzeuger (5) als intensitätsmodulierter und/oder amplitudenmodulierter und/oder frequenzmodulierter und/oder gepulster Ultraschallsender ausgebildet ist.

24. Vorrichtung nach einem der Ansprüche 1 bis 23, **dadurch gekennzeichnet, dass** der von dem Ultraschallsender (5) erzeugte Ultraschall in einem Frequenzband zwischen 2 x 10⁴ s⁻¹ und 2 x 10⁶ s⁻¹ oder in einem Frequenzband zwischen 2 x 10⁴ s⁻¹ und 10⁵ s⁻¹ oder in einem Frequenzband zwischen 4 x 10⁴ s⁻¹ und 2 x 10⁵ s⁻¹ liegt.

25. Vorrichtung nach einem der Ansprüche 1 bis 24, **dadurch gekennzeichnet, dass** der Ultraschallerzeuger (5) während mindestens eines Reinigungsintervalls nur eine Vorstufe zur Kavitation in der Reinigungsflüssigkeit erzeugt.

26. Vorrichtung nach einem der Ansprüche 1 bis 25, **dadurch gekennzeichnet, dass** als Ultraschallerzeuger (5) wenigstens eine Schweißsonotrode verwendet wird.

27. Vorrichtung nach einem der Ansprüche 1 bis 26, **dadurch gekennzeichnet, dass** der Ultraschallerzeuger (5) piezoelektrische Wandler aufweist, die mit axialem Versatz über den Umfang des Ultraschallerzeugers (5) verteilt sind.

28. Vorrichtung nach einem der Ansprüche 1 bis 27, **dadurch gekennzeichnet, dass** der Außenmantel des Ultraschallerzeugers (5) aus einem Schichtwerkstoff besteht, dessen Oberflächenhärte geringer ist als die Oberflächenhärte des Grundkörpers.

## Claims

1. Device for cleaning the surface of a rotating mechanism, preferably a rotating body, particularly a roller or cylinder (3) in printing machines comprises a round cylindrical ultrasonic generator (5) with radial emission, adjustable relative to the rotating body. The ultrasonic generator (5) has a soft coating on the outer surface thereof which may be wetted with cleaning fluid (11.2). The above is driven in rotation around an axis (6) parallel to the axis (10) of the rotating body.

2. Device according to claim 1 is **characterised that** ultrasonic generator (5) can be adjustable relative to the rotating body and of it suppressible.

3. Device according to claim 1 or 2 is **characterised that** ultrasonic generator (5) is adjustable in parallel to its axis (6), preferably in a bidirectional actuation in the range of 1 to 50 mm.

4. Device according to claim 1 to 3 is **characterised that** ultrasonic generator (5) is adjustable in parallel to its essential radial emission direction, preferably in bidirectional actuation in longitudinal wave direction in the range of 1 µ to 240 µ preferably 10 µ to 100 µ.

5. Device according to claim 1 to 4 is **characterised that** the adjustment of the ultrasonic generator (5) can be adjusted by a cam mechanism or is yoke driven, or a linear drive is designed, or the ultrasonic generator (5) is pivoted in a holder.

6. Device according to claim 1 to 5 is **characterised that** the ultrasonic generator (5) is pulsed in one or more movements.

7. Device according to claim 1 to 6 is **characterised that** the ultrasonic generator (5) is pressed against the rotating body.

8. Device according to claim 1 to 7 is **characterised that** the ultrasonic generator (5) is spring-mounted against the rotating body.

9. Device according to claim 1 to 8 is **characterised that** there are one or more nozzle(s).designed for the supply of cleaning liquid to the coat of the ultrasonic generator (5)

10. Device according to claim 9 is **characterised** as a nozzle with its outlet spanning the full length of rotating body and / or ultrasonic generator (5).

11. Device according to claim 9 is **characterised** as several nozzles (11, 12, 13) in a row.

12. Device according to claim 1 to 11 is **characterised that** the coating (19c, 20) of the ultrasonic generator (5) is designed as a jacket.

13. Device according to claim 1 to 11 is **characterised that** the coating of the ultrasonic generator (5) is an endless tape (19b) running along the ultrasonic generator (5) and at least another roller (25).

14. Device according to claim 1 to 13 is **characterised that** a scraper (8) affect the coat of the ultrasonic generator (5).

15. Device according to claim 13 and 14 is **characterised that** a scraper (8) is located at another roller (25).

16. Device according to claim 1 to 15 is **characterised that** the scraper (8) is pivoted.

17. Device according to claim 1 to 16 is **characterised that** on both sides of the scraper (8) at least one nozzle (12, 13) is provided for the cleaning liquid.

18. Device according to claim 1 to 17 is **characterised that** the coating of the ultrasonic generator (5) is a brush coating (19, 19b, 19c) and / or made of foamed material and / or fabric coating (20).

19. Device according to claim 1 to 18 is **characterised that** the coating of the ultrasonic generator is net-like and / or net-rubberized fabric (20) with bristle.

20. Device according to claim 1 to 19 is **characterised that** the coating of the ultrasonic generator (5) is towelling or molleton.

21. Device according to claim 1 to 20 is **characterised that** a web of cleaning cloth (21) runs to a dirty cloth roll (22) along the ultrasonic generator (5).

22. Device according to claim 21 is **characterised that** the web on the ultrasonic generator side is wettable with cleaning liquid, particularly with one or more nozzle(s) for spraying.

23. Device according to claim 1 to 23 is **characterised that** the ultrasonic generator (5) is designed to be an intensity modulated and / or amplitude modulated and / or frequency modulated and / or pulse modulated ultrasonic sender.

24. Device according to claim 1 to 23, is **characterised that** the ultrasonic sender (5) generates ultrasound in a wave band between 2 x 10⁴ s⁻¹ and 2 x 10⁶ s⁻¹ or in a frequency band between 2 x 10⁴ s⁻¹ and 10⁵ s⁻¹ or in a frequency band between 4 x 10⁴ s⁻¹ and 2 x 10⁵ s⁻¹.

25. Device according to claim 1 to 23, is **characterised that** the ultrasonic generator (5) generates only one preliminary stage of cavitations in the cleaning liquid during at least one cleaning interval.

26. Device according to claim 1 to 25, is **characterised that** at least one welding sonotrode is used as ultrasonic generator (5).

27. Device according to claim 1 to 26, is **characterised that** the ultrasonic generator (5) features piezoelectric transformers (converters), which are distributed with axial offset along the ultrasonic generator (5).

28. Device according to claim 1 to 27, is **characterised that** the outer coating of the ultrasonic generator (5) consists of coating material which surface hardness is less than the one of the body material.

## Revendications

1. Tout dispositif pour nettoyer la surface d'un corps de rotation, de préférence cylindrique, qui tourne autour d'un axe. En particulier un cylindre d'une presse. Ce dispositif est armé d'un émetteur ultrason avec émission de rayonnement radiale qui est orientable par rapport au corps de rotation. La gaine de l'émetteur ultrason est munie d'une couche molle (molleton) qui peut être mouillée. L'émetteur peut tourner autour d'un axe (6) parallèlement à l'axe du corps de rotation (10).

2. Tout dispositif selon Exigence 1, **caractérisé par** l'émetteur ultrason qui est ajustable et déréglable.

3. Tout dispositif selon Exigences 1 et 2, **caractérisé par** l'émetteur ultrason, qui est réglable parallèlement à un axe (6) de préférence d'un mouvement alternant bidirectionnel avec une limite de 1 mm à 50 mm.

4. Tout dispositif selon Exigences 1,2,3 **caractérisé par** l'émetteur ultrason, qui est réglable parallèlement à une direction d'emission générale, de préférence selon un mouvement alternatif bidirectionnel en direction de la longitude du mouvement ondulatoire avec une limite de 1µ bis 240µ, de préférence entre 10 µ et 100µ.

5. Tout dispositif selon Exigences 1,2,3,4 **caractérisé par** l'émetteur ultrason qui est réglable par un engrenage linéaire ou qui est tenu par un châssis (14) pivotant autour une axe (16)

6. Tout dispositif selon Exigences 1,2,3,4,5 **caractérisé par** l'émetteur ultrason dont les mouvements et /ou l'émission ultrason marchent en cadence.

7. Tout dispositif selon Exigences 1,2,3,4,5,6 **caractérisé par** l'émetteur ultrason, qui peut être pressé contre le corps de rotation.

8. Tout dispositif selon Exigences 1,2,3,4,5,6,7 **caractérisé par** l'émetteur ultrason, qui est lié par un ressort au corps de rotation.

9. Tout dispositif selon Exigences 1, 2, 3, 4, 5, 6, 7, 8 **caractérisé par** des tuyères (11, 12, 13) qui alimentent la couche de l'émetteur ultrason avec le liquide de lavage.

10. Tout dispositif selon Exigence 9 **caractérisé par** une tuyère (11, 12, 13), dont le trou de sortie couvre toute la longueur du corps de rotation et/ou de l'émetteur ultrason.

11. Tout dispositif selon Exigence 9 **caractérisé par** des tuyères (11, 12, 13) qui sont en rangées.

12. Tout dispositif selon une des Exigences 1à 11 **caractérisé par** l'émetteur ultrason, dont la couche se présente comme une gaine ou un enrobage (19c, 20) de ce dernier.

13. Tout dispositif selon une des Exigences 1 à 11 **caractérisé par** l'émetteur ultrason, dont la couche est une gaine qui passe au - dessus de l'émetteur ultrason et au moins un autre cylindre (25).

14. Tout dispositif selon une des Exigences 1 à 13, **caractérisé par** l'émetteur ultrason, dont un élément pour enlever le liquide de lavage (8) agit sur la couche.

15. Tout dispositif selon une des Exigences 13 et 14, dont l'élément pour enlever le liquide de lavage (8) est fixé sur un autre cylindre (25).

16. Tout dispositif selon une des Exigences 1 à 15, dont l'élément pour enlever le liquide de lavage (8) est fixé de manière mobile.

17. Tout dispositif selon une des Exigences 1 à 16, dont l'élément pour enlever le liquide de lavage (8) possède sur deux cotés au moins une tuyère (12,13) pour le liquide de lavage.

18. Tout dispositif selon une des Exigences 1 à 17, **caractérisé par** l'émetteur ultrason, dont la couche se présente comme une brosse et /ou comme une mousse et/ou comme tissu.

19. Tout dispositif selon une des Exigences 1 à 18, **caractérisé par** l'émetteur ultrason, dont la couche se présente comme un tissu réticulaire et/ou un tissu réticulaire caoutchouté (20), implanté par des brosses.

20. Tout dispositif selon une des Exigences 1 à 19, **caractérisé par** l'émetteur ultrason, dont la couche se présente comme tissu éponge ou en Molleton.

21. Tout dispositif selon une des Exigences 1 à 20, **caractérisé par** l'émetteur ultrason, au-dessus duquel passe une bande de tissu de nettoyage, cette dernière venant d'une bobine de tissu propre conduisant à une bobine de tissu sale.

22. Tout dispositif selon l'exigence 21, **caractérisé par** la bande qui, sur le coté de l'émetteur de son, peut être mouillée par le liquide de lavage. Ce dernier peut en particulier être vaporisé par une ou plusieurs tuyères.

23. Tout dispositif selon une des Exigences 1 à 22, **caractérisé par** l'émetteur ultrason, qui peutêtre présenté comme émetteur ultrason modulé par intensité et/ou amplitude et/ou fréquence et/ou pulsé.

24. Tout dispositif selon une des Exigences 1 à 23, **caractérisé par** l'émetteur ultrason, qui émet un ultrason sur une bande de fréquence entre 2x10 ⁴ s⁻¹ et 2x10⁶ s⁻¹ ou entre 2x10 ⁴ s⁻¹ et 10⁵ s⁻¹ ou entre 4x10 ⁴ s⁻¹ et 2x10⁵ s⁻¹.

25. Tout dispositif selon une des Exigences 1 à 24, **caractérisé par** l'émetteur ultrason, qui ne produit, pendant au moins un intervalle de nettoyage, qu'un début de cavitation dans le liquide de lavage.

26. Tout dispositif selon une des Exigences 1 à 25, **caractérisé par** l'émetteur ultrason où est utilisée au moins une sonotrode de soudage.

27. Un dispositif selon une des Exigences 1 à 26, **caractérisé par** l'émetteur ultrason, qui contient des transducteurs piézoéléctriques qui sont fixés axialement sur le périmètre de l'émetteur ultrason.

28. Un dispositif selon une des Exigences 1 à 27, **caractérisé par** l'émetteur ultrason, dont la gaine est composée d'un matériel moins dur que le matériel du corps de base.
